# EUROPÄISCHE PATENTSCHRIFT

(11) **EP 2 874 898 B1**
(45) Veröffentlichungstag und Bekanntmachung des Hinweises auf die Patenterteilung: **15.09.2021**
(21) Anmeldenummer: 13739641.2
(22) Anmeldetag: 12.07.2013
(51) Int. Cl.: B65D 65/46, B65B 9/04, C11D 17/04

(54) **VERFAHREN ZUR HERSTELLUNG EINER GEFÄRBTEN, WASSERLÖSLICHEN VERPACKUNG**
METHOD OF MANUFACTURING A COLORED, WATER-SOLUBLE PACKAGING
PROCÉDÉ DE FABRICATION D'UN EMBALLAGE HYDROSOLUBLE COLORÉ

(30) Priorität: 23.07.2012 DE 102012212849
(43) Veröffentlichungstag der Anmeldung: 27.05.2015
(62) Teilanmeldung aus: 18161613.7
(73) Patentinhaber: Henkel AG & Co. KGaA, 40589 Düsseldorf (DE)
(72) Erfinder: MEIER, Frank, 40589 Düsseldorf (DE); SUNDER, Matthias, 40593 Düsseldorf (DE); TIMMANN, Ulf Arno, 40593 Düsseldorf (DE); BENDA, Konstantin, 40822 Mettmann (DE)
(86) Internationale Anmeldenummer: PCT/EP2013/064856
(87) Internationale Veröffentlichungsnummer: WO 2014/016144

(56) Entgegenhaltungen:
- WO-A1-02/16205
- WO-A1-2008/073299
- WO-A2-2008/042331
- GB-A- 2 475 538
- US-A- 3 336 156
- US-A1- 2009 120 316
- US-A1- 2010 294 153

## Beschreibung

Die Erfindung betrifft ein Verfahren zur Herstellung einer wasserlöslichen Verpackung, die ein flüssiges Wasch- oder Reinigungsmittel und eine wasserlösliche Umhüllung umfasst.

Wasch- oder Reinigungsmittel sind heute für den Verbraucher in vielfältigen Angebotsformen erhältlich. Neben Pulvern und Granulaten umfasst dieses Angebot beispielsweise auch Flüssigkeiten, Gele oder Portionspackungen (Tabletten oder gefüllte Beutel).

Insbesondere Portionspackungen in Form von wasserlöslichen Verpackungen mit flüssigen Wasch- oder Reinigungsmitteln werden immer beliebter, erfüllen sie einerseits den Wunsch des Verbrauchers nach vereinfachter Dosierung und andererseits bevorzugen immer mehr Verbraucher flüssige Wasch- oder Reinigungsmittel.

Ein solcher wasserlöslicher Beutel enthält ein Mittel und eine transparente, wasserlösliche Umhüllung.

Zur Erhöhung der Wasch- oder Reinigungsleistung von Wasch- oder Reinigungsmitteln enthalten diese häufig ein oder mehrere Zusatzstoffe. Um beispielsweise ein Wiederaufziehen von vorher losgelöstem Schmutz in feinerer Verteilung (Redeposition) zu verhindern, enthalten Waschmittel so genannte Vergrauungsinhibitoren, wie zum Beispiel Carboxymethylcellulose. Aufgrund der geringen Löslichkeit von Carboxymethylcellulose in flüssigen Wasch- oder Reinigungsmitteln kommt es bei Einarbeitung von Carboxymethylcellulose in flüssige Wasch- oder Reinigungsmittel zu Trübungen. Dies führt zu einem ästhetisch wenig ansprechenden Produkt.

Um den Dufteindruck den Wasch- oder Reinigungsmitteln damit behandelten Oberflächen, wie beispielsweise Textilien, zu erhöhen oder zu verlängern, enthalten Wasch- oder Reinigungsmittel Parfümkapseln. Um eine homogene und stabile Verteilung der Parfümkapseln zu erreichen und somit zu einem ästhetisch ansprechenden Produkt zu gelangen, enthalten die Wasch- oder Reinigungsmittel Verdickungsmittel und/oder Dispergiermittel. Diese Mittel sind oftmals sehr teuer und zeigen selber keinerlei Wasch- oder Reinigungsleistung.

In der internationalen Patentanmeldung WO 2008/973299 A1 wird ein Verfahren zur Herstellung von wasserlöslichen Verpackungen beschrieben, welche einen bedruckten wasserlöslichen Film und ein farbiges flüssiges Waschmittel umfassen.

Die britische Patentanmeldung GB 2475538 A beschreibt eine kontinuierlich rotierende Tiefziehmaschine für die Herstellung wasserlöslicher Verpackungen, welche im Rahmen ihrer Herstellung auch bedruckt werden können.

Aufgabe der Erfindung ist es, bei Herstellung einer wasserlöslichen Verpackung, die ein flüssiges Wasch- oder Reinigungsmittel und eine wasserlösliche Umhüllung umfasst,
ein beständiges Druckbild auf der wasserlöslichen Umhüllung zu erzeugen, das gegen Verwischen oder Verschwinden und gegen mechanische Reibung stabil ist.

Diese Aufgabe wird durch die in den Ansprüchen 1 und 2 beschriebenen Verfahren gelöst.

Durch zumindest teilweise Einfärbung der wasserlöslichen Umhüllung, können auch leistungsstarke, ästhetisch aber wenig ansprechenden Mittel in wasserlöslichen Verpackungen angeboten werden. Zusätzlich bietet sich die Möglichkeit die einzelnen wasserlöslichen Verpackungen mit Kennzeichen, wie beispielsweise Herkunftshinweisen oder Gefahrenzeichen, zu versehen.

### Wasserlösliche Verpackung

Gegenstand der Erfindung ist ein Verfahren zur Herstellung einer wasserlöslichen Verpackung, die ein flüssiges Wasch- oder Reinigungsmittel und eine wasserlösliche Umhüllung enthält. Die wasserlösliche Umhüllung ist zumindest teilweise mit einer farbgebenden Substanz eingefärbt

Eine wasserlösliche Verpackung enthält eine wasserlösliche Umhüllung, welche eine geschlossene Struktur ausbildet, die in ihrem Inneren eine oder mehrere Kammern zur Aufnahme eines oder mehrerer Mittel aufweist. Die wasserlösliche Umhüllung wird durch ein wasserlösliches Folienmaterial gebildet.

Die wasserlösliche Verpackung kann formstabil oder verformbar ausgebildet sein.

Es ist grundsätzlich jedoch auch möglich und bevorzugt, die wasserlösliche Verpackung als einen nicht formstabilen Behälter, beispielsweise als Beutel auszuformen. Die Form einer derartigen wasserlöslichen Verpackung kann den Gebrauchsgegebenheiten weitgehend angepasst werden. Es kommen beispielsweise verschiedenste Formen wie beispielsweise Schläuche, Kissen, Zylinder, Flaschen oder Scheiben in Frage.

Die wasserlösliche Verpackung kann eine oder mehrere Kammern zur Bevorratung eines oder mehrerer Mittel aufweisen. Bevorzugt weist die wasserlösliche Verpackung, zwischen zwei und fünf Kammern auf.

### Wasserlösliche Umhüllung

Die wasserlösliche Umhüllung wird vorzugsweise aus einem wasserlöslichen Folienmaterial, welches ausgewählt ist aus der Gruppe, bestehend aus Polymeren oder Polymergemischen, gebildet. Die Umhüllung kann aus einer oder aus zwei oder mehr Lagen aus dem wasserlöslichen Folienmaterial gebildet werden. Das wasserlösliche Folienmaterial der ersten Lage und der weiteren Lagen, falls vorhanden, kann gleich oder unterschiedlich sein. Besonders bevorzugt sind Folien, die beispielsweise zu Verpackungen wie Schläuchen oder Kissen verklebt und/oder versiegelt werden können, nachdem sie mit einem Mittel befüllt wurden.

Es ist bevorzugt, dass die wasserlösliche Umhüllung Polyvinylalkohol oder ein Polyvinylalkoholcopolymer enthält. Wasserlösliche Umhüllungen, die Polyvinylalkohol oder ein Polyvinylalkoholcopolymer enthalten, weisen eine gute Stabilität bei einer ausreichend hohen Wasserlöslichkeit, insbesondere Kaltwasserlöslichkeit, auf.

Geeignete wasserlösliche Folien zur Herstellung der wasserlöslichen Umhüllung basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung von Polyvinylalkohol geschieht üblicherweise durch Hydrolyse von Polyvinylacetat, da der direkte Syntheseweg nicht möglich ist. Ähnliches gilt für Polyvinylalkoholcopolymere, die aus entsprechend aus Polyvinylacetatcopolymeren hergestellt werden. Bevorzugt ist, wenn wenigstens eine Lage der wasserlöslichen Umhüllung einen Polyvinylalkohol umfasst, dessen Hydrolysegrad 70 bis 100 Mol-%, vorzugsweise 80 bis 90 Mol-%, besonders bevorzugt 81 bis 89 Mol-% und insbesondere 82 bis 88 Mol-% ausmacht.

Einem zur Herstellung der wasserlöslichen Umhüllung geeignetem Polyvinylalkohol-enthaltendem Folienmaterial kann zusätzlich ein Polymer ausgewählt aus der Gruppe umfassend (Meth)Acrylsäure-haltige (Co)Polymere, Polyacrylamide, Oxazolin-Polymere, Polystyrolsulfonate, Polyurethane, Polyester, Polyether, Polymilchsäure oder Mischungen der vorstehenden Polymere zugesetzt sein. Ein bevorzugtes zusätzliches Polymer sind Polymilchsäuren.

Bevorzugte Polyvinylalkoholcopolymere umfassen neben Vinylalkohol Dicarbonsäuren als weitere Monomere. Geeignete Dicarbonsäure sind Itaconsäure, Malonsäure, Bernsteinsäure und Mischungen daraus, wobei Itaconsäure bevorzugt ist.

Ebenfalls bevorzugte Polyvinylalkoholcopolymere umfassen neben Vinylalkohol eine ethylenisch ungesättige Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus.

Es kann bevorzugt sein, dass das Folienmaterial weitere Zusatzstoffe enthält. Das Folienmaterial kann beispielsweise Weichmacher wie Dipropylenglycol, Ethylenglycol, Diethylenglycol, Propylenglycol, Glycerin, Sorbitol, Mannitol oder Mischungen daraus enthalten. Weitere Zusatzstoffe umfassen beispielsweise Freisetzungshilfen, Füllmittel, Vernetzungsmittel, Tenside, Antioxidationsmittel, UV-Absorber, Antiblockmittel, Antiklebemittel oder Mischungen daraus.

Geeignete wasserlösliche Folien zum Einsatz in den wasserlöslichen Umhüllungen der wasserlöslichen Verpackungen gemäß der Erfindung sind Folien, die von der Firma MonoSol LLC beispielsweise unter der Bezeichnung M8630, C8400 oder M8900 vertrieben werden. Andere geeignete Folien umfassen Folien mit der Bezeichnung Solublon® PT, Solublon® GA, Solublon® KC oder Solublon® KL von der Aicello Chemical Europe GmbH oder die Folien VF-HP von Kuraray.

Die wasserlösliche Umhüllung ist mit einer farbgebenden Substanz, ausgewählt aus der Gruppe bestehend aus Pigmenten, Bläuungsmitteln und/oder Perlglanzmitteln, eingefärbt.

Die farbgebende Substanz ist mittels Bedrucken auf die innere Oberfläche der wasserlöslichen Umhüllung aufgebracht.

Die innere Oberfläche der wasserlöslichen Umhüllung ist zumindest teilweise mit einer farbgebenden Substanz bedruckt. In diesem Zusammenhang ist es insbesondere zu bevorzugen, dass die Bedruckung der wasserlöslichen Umhüllung wasserlöslich oder wasserdispergierbar ist.

Das Aufbringen der farbgebenden Substanz mittels Bedruckung hat den Vorteil, dass die Einfärbung der wasserlöslichen Umhüllung individualisiert, dass heißt entsprechend den Erfordernissen der jeweiligen wasserlöslichen Verpackungen erfolgen kann.

Grundsätzlich kann jede Form des Bedruckens zur Bedruckung der wasserlöslichen Umhüllung verwendet werden, wie beispielsweise Tiefdruck, Offsetdruck, Siebdruck, Flexodruck, Airbrush, Tintenstrahldruck oder Tampondruck oder beliebige Kombinationen dieser Drucktechnologien. Vorzugsweise erfolgt die Bedruckung mittels Tintenstrahldrucks, da bei dieser Drucktechnologie kein mechanischer Kontakt mit und somit keine mechanische Belastung der wasserlöslichen Umhüllung auftritt. Dasselbe gilt für den Direktdruck mit Piezotechnologie, da dieser auch berührungslos stattfindet.

Die Bedruckung mittels Tintenstrahldrucks oder mittels Direktdrucks mit Piezotechnologie eignet sich insbesondere zur Bedruckung der wasserlöslichen Verpackungen.

Die Bedruckung der wasserlöslichen Umhüllung kann mit einer wasserlöslichen Tinte oder einem anderen, geeigneten Medium erfolgen.

Wasserlösliche Tinten sind beispielsweise unter dem Handelsnamen SunChemical Aquadestruct der Fa. SunChemical, Aqua Poly Super Opaque White QW000046 der Fa. Environmental Inks oder Opta Film OPQ White WOL009656 der Fa. Water Ink Technologies Inc. bekannt.

Die Bedruckung kann in Form von Flächen erfolgen, so dass die wasserlösliche Umhüllung zumindest teilweise flächendeckend mit einer farbgebenden Substanz eingefärbt ist. Alternativ kann die Bedruckung in Form von Buchstaben, Zahlen, Symbolen, Ornamenten oder ähnlichem erfolgen.

Die wasserlösliche Umhüllung kann in dem Bereich, der eingefärbt ist, transparent, transluzent oder opak ausgebildet sein.

Geeignete Pigmente, welche in dem Medium zum Bedrucken der inneren Oberfläche der wasserlöslichen Umhüllung enthalten sein können, sind beispielsweise Ultramarin oder Titandioxid.

Geeignete Bläuungsmittel, welche in dem Medium zum Bedrucken der inneren Oberfläche der wasserlöslichen Umhüllung enthalten sein können, sind beispielsweise Farbstoffe, die in der Color Index (C.I.) Klassifikation als Direct Blue, Direct Red, Direct Violet, Acid Blue, Acid Red, Acid Violet, Basic Blue, Basic Violet oder Basic Red bezeichnet werden. Alternativ können auch polymere Farbstoffe wie sie beispielsweise von der Firma Milliken unter der Bezeichnung "Liquitint®" erhältlich sind, eingesetzt werden. Auch Pigmente wie Ultramarin eignen sich als Bläuungsmittel.

Besonders bevorzugte Bläuungsmittel sind Basic Violet 10, Ultramarin, Liquitint® Blue HP oder Verbindungen der folgenden Formel: worin jedes R¹ und R² unabhängig voneinander ausgewählt ist aus
R, -[(CH₂CR'HO)ₓ(CH₂CR"HO)_{y}H] und Mischungen daraus, worin jedes R unabhängig voneinander ausgewählt ist aus H, linearen oder verzweigten C₁-C₄-Alkylgruppen, Benzyl und Mischungen daraus; jedes R' unabhängig voneinander ausgewählt ist aus H, CH₂O(CH₂CH₂O)_{z}H und Mischungen daraus und jedes R" unabhängig voneinander ausgewählt ist aus H, CH₃, CH₂O(CH₂CH₂O)_{z}H und Mischungen daraus; worin x + y < 5; y ≥ 1 und z = 0 bis 5 ist.

Perlglanzmittel, die in dem Medium zum Bedrucken der inneren Oberfläche der wasserlöslichen Umhüllung enthalten sein können, sind Glimmer, Metalloxid beschichteter Glimmer, Silica beschichteter Glimmer, Bismutoxychlorid beschichteter Glimmer, Bismutoxychlorid, Glass, Metalloxid beschichteter Glass, Polyester-Glitter und/oder Metallglitter.

Es ist ferner möglich, dass sich eine Mehrzahl von unterschiedlich eingefärbten Bereichen der inneren Oberfläche der wasserlöslichen Umhüllung befinden, wobei sich die unterschiedlichen Bereiche bevorzugt in der Art der Farbgebung und/oder voneinander hinsichtlich der Bedruckung und/oder in der wasserlöslichen Umhüllung enthaltenen farbgebenden Substanz unterscheiden.

Im Rahmen der vorliegenden Anmeldung bezeichnet der Begriff "innere Oberfläche der wasserlöslichen Umhüllung", die Oberfläche, die in Kontakt mit dem von der wasserlöslichen Umhüllung umschlossenen Mittel ist.

Mittel, insbesondere flüssige, gelförmige oder feste Wasch- oder Reinigungsmittel zur Bevorratung in der wasserlöslichen Verpackung

Neben der wasserlöslichen Umhüllung weist die wasserlösliche Verpackung ein flüssiges Wasch- oder Reinigungsmittel auf.

In einer Ausführungsform weist die wasserlösliche Verpackung eine Kammer zur Aufnahme des Mittels auf.

In einer weiteren Ausführungsform weist die wasserlösliche Verpackung zwei Kammern auf.

Weist die wasserlösliche Verpackung drei Kammern auf, können diese alle jeweils ein flüssiges Mittel enthalten.

Die flüssigen Wasch- oder Reinigungsmittel, die in den unterschiedlichen Kammern einer wasserlöslichen Verpackung enthalten sind, können dieselbe Zusammensetzung aufweisen. Vorzugsweise weisen die Mittel in einer wasserlöslichen Verpackung mit mindestens zwei Kammern Zusammensetzungen auf, die sich mindestens in einem Inhaltsstoff oder sich mindestens im Gehalt eines Inhaltsstoffes unterscheiden.

Das flüssige Wasch- oder Reinigungsmittel enthält Inhaltsstoffe, die die strukturelle Integrität der wasserlöslichen Umhüllung nicht zerstören. Das flüssige Wasch- oder Reinigungsmittel kann einen oder mehrere Stoffe aus der Gruppe der Tenside, Gerüststoffe, Bleichmittel, Bleichaktivatoren, Bleichkatalysatoren, Enzyme, Enzymstabilisatoren, Elektrolyte, pH-Stellmittel, Parfüme, Parfümträger, Fluoreszenzmittel, Farbstoffe, Hydrotope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, nicht-wässrigen Lösungsmittel, Germizide, Fungizide, Antioxidantien, Konservierungsmittel, Korrosionsinhibitoren, Antistatika, Bittermittel, Bügelhilfsmittel, Phobier- und Imprägniermittel, Trübungsmittel, Haut-pflegende Wirkstoffe, Quell- und Schiebefestmittel, weichmachenden Komponenten, Füllstoffe sowie UV-Absorber enthalten.

Die flüssigen Wasch- oder Reinigungsmittel können Wasser enthalten, wobei der Gehalt an Wasser weniger als 10 Gew.-% und mehr bevorzugt weniger als 8 Gew.-%, jeweils bezogen auf das gesamte flüssige Wasch- oder Reinigungsmittel, beträgt.

### Verfahren zur Herstellung einer wasserlöslichen Verpackung

Es existieren mehrere Möglichkeiten zur Herstellung der erfindungsgemäßen wasserlöslichen Verpackung. Neben dem vertikalen Form-Füll-Siegel-Verfahren bietet sich insbesondere auch der Einsatz eines horizontalen Form-Füll-Siegel-Verfahrens an.

Ein Gegenstand der Anmeldung ist ein Verfahren zur Herstellung einer wasserlöslichen Verpackung, die ein flüssiges Wasch- oder Reinigungsmittel und eine zumindest teilweise mit einer farbgebenden Substanz, ausgewählt aus der Gruppe bestehend aus Pigmenten, Bläuungsmitteln, Perlglanzmitteln und Mischungen daraus, eingefärbte, aus wasserlöslichem Folienmaterial gebildete, wasserlösliche Umhüllung enthält, umfassend die Schritte:
a) Bereitstellen einer ersten wasserlöslichen Folienbahn,
b) Bedrucken der ersten wasserlöslichen Folienbahn mit einem Medium, das die farbgebende Substanz enthält,
c) Ausbilden wenigstens einer Kavität in der ersten wasserlöslichen Folienbahn,
d) Befüllen der wenigstens einen Kavität mit einem Produkt, wobei das Produkt ein flüssiges Wasch- oder Reinigungsmittel ist, und
e) Verschließen der Kavität mit einer zweiten wasserlöslichen Folienbahn,
wobei die Bedruckung der ersten wasserlöslichen Folienbahn derart erfolgt, dass sich die farbgebende Substanz auf der inneren Oberfläche der wasserlöslichen Umhüllung befindet.

Ein weiterer Gegenstand der Erfindung ist ein Verfahren zur Herstellung einer wasserlöslichen Verpackung, die ein flüssiges Wasch- oder Reinigungsmittel und eine zumindest teilweise mit einer farbgebenden Substanz, ausgewählt aus der Gruppe bestehend aus Pigmenten, Bläuungsmitteln, Perlglanzmitteln und Mischungen daraus, eingefärbte, aus wasserlöslichem Folienmaterial gebildete, wasserlösliche Umhüllung enthält, umfassend die Schritte:
a) Ausbilden wenigstens einer Kavität in einer ersten wasserlöslichen Folienbahn,
b) Befüllen der wenigstens einen Kavität mit einem Produkt, wobei das Produkt ein flüssiges Wasch- oder Reinigungsmittel ist,
c) Bereitstellen einer zweiten wasserlöslichen Folienbahn,
d) Bedrucken der zweiten wasserlöslichen Folienbahn mit einer Tinte oder einem Medium, die/das die farbgebende Substanz enthält und
e) Verschließen der Kavität mit der zweiten wasserlöslichen Folienbahn,
wobei die Bedruckung der zweiten wasserlöslichen Folienbahn derart erfolgt, dass sich die farbgebende Substanz auf der inneren Oberfläche der wasserlöslichen Umhüllung befindet.

Diese Ausführungsformen haben den Vorteil, dass jeweils das Aufbringen des Druckbilds auf die Folie erfolgt, während sie noch als Folienbahn vorliegt und noch plan ist. Dies führt zu einem guten Druckbild.

Dem Druckvorgang kann sich optional ein Trocknungsverfahren anschließen, bei dem durch Auf- oder Überblasen von temperiertem Gas, Durchlaufen eines Trocknungsofens oder Bestrahlung mit Infrarotlicht das in der Tinte oder in dem Medium, die/das die farbgebende Substanz enthält, enthaltene Lösungsmittel verdampft/entfernt wird. Alternativ kann sich dem Druckvorgang ein Härtungsverfahren mit UV-Licht anschließen.

## Patentansprüche

1. Verfahren zur Herstellung einer wasserlöslichen Verpackung, die ein flüssiges Wasch- oder Reinigungsmittel und eine zumindest teilweise mit einer farbgebenden Substanz, ausgewählt aus der Gruppe bestehend aus Pigmenten, Bläuungsmitteln, Perlglanzmitteln und Mischungen daraus, eingefärbte, aus wasserlöslichem Folienmaterial gebildete, wasserlösliche Umhüllung enthält, umfassend die Schritte:
a) Bereitstellen einer ersten wasserlöslichen Folienbahn,
b) Bedrucken der ersten wasserlöslichen Folienbahn mit einem Medium, das die farbgebende Substanz enthält,
c) Ausbilden wenigstens einer Kavität in der ersten wasserlöslichen Folienbahn,
d) Befüllen der wenigstens einen Kavität mit einem Produkt, wobei das Produkt ein flüssiges Wasch- oder Reinigungsmittel ist, und
e) Verschließen der Kavität mit einer zweiten wasserlöslichen Folienbahn,
wobei die Bedruckung der ersten wasserlöslichen Folienbahn derart erfolgt, dass sich die farbgebende Substanz auf der inneren Oberfläche der wasserlöslichen Umhüllung befindet.

2. Verfahren zur Herstellung einer wasserlöslichen Verpackung, die ein flüssiges Wasch- oder Reinigungsmittel und eine zumindest teilweise mit einer farbgebenden Substanz, ausgewählt aus der Gruppe bestehend aus Pigmenten, Bläuungsmitteln, Perlglanzmitteln und Mischungen daraus, eingefärbte, aus wasserlöslichem Folienmaterial gebildete, wasserlösliche Umhüllung enthält, umfassend die Schritte:
a) Ausbilden wenigstens einer Kavität in einer ersten wasserlöslichen Folienbahn,
b) Befüllen der wenigstens einen Kavität mit einem Produkt, wobei das Produkt ein flüssiges Wasch- oder Reinigungsmittel ist,
c) Bereitstellen einer zweiten wasserlöslichen Folienbahn,
d) Bedrucken der zweiten wasserlöslichen Folienbahn mit einem Medium, das die farbgebende Substanz enthält und
e) Verschließen der Kavität mit der zweiten wasserlöslichen Folienbahn,
wobei die Bedruckung der zweiten wasserlöslichen Folienbahn derart erfolgt, dass sich die farbgebende Substanz auf der inneren Oberfläche der wasserlöslichen Umhüllung befindet.

3. Verfahren gemäß einem der Ansprüche 1 bis 2, **dadurch gekennzeichnet, dass** der eingefärbte Bereich der wasserlöslichen Umhüllung transparent, transluzent oder opak ist.

4. Verfahren gemäß einem der Ansprüche 1 bis 3, **dadurch gekennzeichnet, dass** die wasserlösliche Verpackung zwischen zwei und fünf Kammern aufweist.

## Claims

1. A method for producing a water-soluble packaging which contains a liquid washing or cleaning agent and a water-soluble wrapping which is at least partially colored with a coloring substance selected from the group consisting of pigments, bluing agents, pearlescing agents and mixtures thereof and is made of water-soluble film material, comprising the steps of:
a) providing a first water-soluble film web,
b) printing the first water-soluble film web with a medium that contains the coloring substance,
c) forming at least one cavity in the first water-soluble film web,
d) filling the at least one cavity with a product, wherein the product is a liquid washing or cleaning agent, and
e) sealing the cavity with a second water-soluble film web,
wherein the printing of the first water-soluble film web takes place in such a way that the coloring substance is located on the inner surface of the water-soluble wrapping.

2. A method for producing a water-soluble packaging which contains a liquid washing or cleaning agent and a water-soluble wrapping which is at least partially colored with a coloring substance selected from the group consisting of pigments, bluing agents, pearlescing agents and mixtures thereof and is made of water-soluble film material, comprising the steps of:
a) forming at least one cavity in a first water-soluble film web,
b) filling the at least one cavity with a product, wherein the product is a liquid washing or cleaning agent,
c) providing a second water-soluble film web,
d) printing the second water-soluble film web with a medium that contains the coloring substance and
e) sealing the cavity with the second water-soluble film web,
wherein the printing of the second water-soluble film web takes place in such a way that the coloring substance is located on the inner surface of the water-soluble wrapping.

3. The method according to one of claims 1 to 2, **characterized in that** the colored region of the water-soluble wrapping is transparent, translucent or opaque.

4. The method according to one of claims 1 to 3, **characterized in that** the water-soluble packaging has between two and five chambers.

## Revendications

1. Procédé permettant la production d'un emballage hydrosoluble qui contient un agent de lavage ou de nettoyage liquide et une enveloppe hydrosoluble constituée d'un matériau en film hydrosoluble et au moins partiellement colorée avec une substance colorante choisie dans le groupe constitué par les pigments, les agents de bleuissement, les agents nacrants et leurs mélanges, comprenant les étapes :
a) de fourniture d'une première bande de film hydrosoluble,
b) d'impression de la première bande de film hydrosoluble avec un support qui contient la substance colorante,
c) de formation d'au moins une cavité dans la première bande de film hydrosoluble,
d) de remplissage de l'au moins une cavité avec un produit, le produit étant un agent de lavage ou de nettoyage liquide, et
e) de scellage de la cavité avec une seconde bande de film hydrosoluble,
l'impression de la première bande de film hydrosoluble ayant lieu de telle sorte que la substance colorante se trouve sur la surface intérieure de l'enveloppe hydrosoluble.

2. Procédé permettant la production d'un emballage hydrosoluble qui contient un agent de lavage ou de nettoyage liquide et une enveloppe hydrosoluble constituée d'un matériau en film hydrosoluble et au moins partiellement colorée avec une substance colorante choisie dans le groupe constitué par les pigments, les agents de bleuissement, les agents nacrants et leurs mélanges, comprenant les étapes :
a) de formation d'au moins une cavité dans une première bande de film hydrosoluble,
b) de remplissage de l'au moins une cavité avec un produit, le produit étant un agent de lavage ou de nettoyage liquide,
c) de fourniture d'une seconde bande de film hydrosoluble,
d) d'impression de la seconde bande de film hydrosoluble avec un support qui contient la substance colorante et
e) de scellage de la cavité avec la seconde bande de film hydrosoluble,
l'impression de la seconde bande de film hydrosoluble ayant lieu de telle sorte que la substance colorante se trouve sur la surface intérieure de l'enveloppe hydrosoluble.

3. Procédé selon l'une des revendications 1 à 2, **caractérisé en ce que** la zone colorée de l'enveloppe hydrosoluble est transparente, translucide ou opaque.

4. Procédé selon l'une des revendications 1 à 3, **caractérisé en ce que** l'emballage hydrosoluble présente entre deux et cinq chambres.
